# EUROPÄISCHE PATENTSCHRIFT

(11) **EP 1 112 188 B1**
(45) Veröffentlichungstag und Bekanntmachung des Hinweises auf die Patenterteilung: **08.01.2003**
(21) Anmeldenummer: 99952326.9
(22) Anmeldetag: 06.08.1999
(51) Int. Cl.: B41J 13/00

(54) **DRUCKER ZUM BEDRUCKEN VON EINZELDRUCKTRÄGERN**
PRINTER FOR PRINTING ON INDIVIDUAL PRINTING SURFACES
IMPRIMANTE DESTINEE A IMPRIMER DES SUPPORTS D'IMPRESSION INDIVIDUELS

(30) Priorität: 08.09.1998 DE 19840997
(43) Veröffentlichungstag der Anmeldung: 04.07.2001
(73) Patentinhaber: Wincor Nixdorf International GmbH, 33106 Paderborn (DE)
(72) Erfinder: DUESTERHUS, Richard, D-33106 Paderborn (DE); FREITAG, Paul, D-32839 Steinheim (DE); SELKE, Reimund, D-33102 Paderborn (DE)
(86) Internationale Anmeldenummer: DE9902469
(87) Internationale Veröffentlichungsnummer: WO00013909

(56) Entgegenhaltungen:
- WO-A-96/01742
- DE-A- 2 243 922
- DE-A- 2 424 144

## Beschreibung

Die Erfindung betrifft einen Drucker zum Bedrucken von Einzeldruckträgern gemäß dem Oberbegriff des Anspruchs 1. Sie geht aus von der WO-A-96/01742.

Ein Drucker der genannten Art wird unter der Bezeichnung "HighPrint 4905" von der Siemens Nixdorf Informationssysteme AG, Paderborn, vertrieben.

In einem solchen Drucker müssen verschiedene Funktionen zur Handhabung und Bearbeitung des Einzeldruckträgers gesteuert werden. Diese Funktionen laufen zwar in einer bestimmten Reihenfolge ab, müssen aber nicht bei allen Einzeldruckträgern aktiviert werden. So müssen bei der Bearbeitung von Sparbüchern beispielsweise Funktionen aktiviert werden, die bei dem Bedrucken von Belegen nicht benötigt werden.

In der WO-A-96/01742 wird bereits vorgeschlagen, in einem Druckerrahmen eine Steuerwelle drehbar zu lagern, die durch einen von einer Druckersteuerung ansteuerbaren Motor antreibbar ist und eine Steuerkurve trägt, die mindestens die Aktivierung der Transportvorrichtung, die Aktivierung der Ausrichtmittel und die Verstellung des Druckträgeranschlages steuert.

Der Erfindung liegt die Aufgabe zugrunde, einen Drucker der eingangs genannten Art so auszubilden, daß die einzelnen Einheiten zur Handhabung eines Druckträgers in dem Drucker auch zuverlässig und auf einfache Weise betätigt werden können, ohne daß sie sich gegenseitig behindern.

Diese Aufgabe wird bei einem Drucker der eingangs genannten Art erfindungsgemäß durch die im kennzeichnenden Teil des Anspruchs 1 angegebenen Merkmale gelöst.

Mit der erfindungsgemäß vorgesehenen Steuerwelle kann auf einfache Weise sichergestellt werden, daß ein in den Drucker eingeführter Druckträger zunächst an dem Druckträgeranschlag ausgerichtet und in eine für den Druckvorgang geeignete Ausgangsposition gebracht wird, bevor die Transportvorrichtung in Gang gesetzt wird. Durch die Anordnung der Steuernocken auf der Steuerwelle relativ zueinander ist dabei der gewünschte störungsfreie Ablauf der Funktionen sichergestellt.

Die Transportvorrichtung kann auf einfache Weise dadurch gesteuert werden, daß sie mindestens eine Transportrollen tragende antreibbare Transportwelle und den Transportrollen zugeordnete Andruckrollen umfaßt, die zwischen einer den Transportrollen nahen Andruck- oder Aktivierungsstellung und einer den Transportrollen fernen Ruhe- oder Deaktivierungsstellung verstellbar sind. Der die Transportwelle antreibende Motor braucht dabei nicht geschaltet zu werden, so daß eine Steuerung zum Steuern des Anlaufens und Abbremsens des Motors entfallen kann.

Gemäß einer weiteren Funktion ist vorgesehen, daß der Druckbalken durch einen Steuernocken auf der Steuerwelle relativ zum Druckkopf zwischen einer diesem nahen Druckstellung und einer dem Druckkopf fernen Ruhestellung verstellbar ist und daß die Steuerkurve des Druckbalkensteuernockens so ausgebildet ist, daß die Ruhestellung des Druckbalkens in dem Aktivierungsbereich der Transportvorrichtung liegt. Der der Druckstellung des Druckbalkens entsprechende Winkelbereich der Steuerkurve des Druckbalkensteuernockens erstreckt sich dagegen über den Deaktivierungsbereich und vorzugsweise einen angrenzenden Teil des Aktivierungsbereichs der Transportvorrichtung.

Um den Druckträger gegen den Druckbalken zu drücken und damit einen sauberen Druck zu ermöglichen, ist parallel zum Druckbalken ein Schutzfolienstreifen an einem Folienträger angeordnet, der zwischen einer dem Druckbalken nahen und einer dem Druckbalken fernen Stellung verstellbar ist. Erfindungsgemäß ist dabei die Verstellung des Folienträgers durch einen Folienträgersteuernocken auf der Steuerwelle steuerbar, dessen Steuerkurve so ausgebildet ist, daß sich die Druckstellung des Druckbalkens und die dem Druckbalken nahe Stellung des Folienträgers einerseits sowie die Ruhestellung des Druckbalkens und die dem Druckbalken ferne Stellung des Folienträgers andererseits entsprechen. In der Ruhestellung des Druckbalkens kann damit der Beleg ungehindert in dem Drucker transportiert werden, während er in der Druckstellung des Druckbalkens durch den Folienstreifen gegen den Druckbalken gedrückt und damit in einer einen sauberen Druck gewährleistenden Stellung gehalten wird.

Bei bestimmten Druckträgern ist es erforderlich, vor dem Drückvorgang Informationen über die Art des Druckträgers zu erhalten. Hierzu hat der Drucker eine Lesevorrichtung, die beispielsweise zum Lesen mit von magnetischer Tinte auf dem Druckträger erzeugten Zeichen ausgebildet ist und mindestens einen Magnetkopf und eine erste Druckträgerandruckvorrichtung hat, die erfindungsgemäß durch einen Steuernocken auf der Steuerwelle aktivierbar ist, wobei die Steuerkurve dieses Steuernockens so ausgebildet ist, daß der Aktivierungsbereich der ersten Druckträgerandruckvorrichtung in dem der Ruhestellung des Druckbalkens entsprechenden Bereich liegt.

Ferner kann in dem Drucker eine Schreib-Lese-Vorrichtung zum Lesen und Beschriften eines Magnetstreifens auf einem Druckträger vorgesehen sein, die eine Magnetkopfanordnung und eine zweite Druckträgerandruckvorrichtung hat. Diese ist erfindungsgemäß ebenfalls durch einen Steuernocken auf der Steuerwelle aktivierbar, wobei die Steuerkurve dieses Steuernockens so ausgebildet ist, daß der Aktivierungsbereich der zweiten Druckträgerandruckvorrichtung innerhalb des Aktivierungsbereiches der ersten Druckträgerandruckvorrichtung liegt.

Zweckmäßigerweise sind die Anfangs- und Endstellung der Steuerwelle, zwischen denen sie hin- und herdrehbar ist, durch eine auf der Steuerwelle angeordnete Schaltfahne festgelegt.

Weitere Merkmale und Vorteile der Erfindung ergeben sich aus der folgenden Beschreibung, welche in Verbindung mit den beigefügten Zeichnungen die Erfindung an Hand eines Ausführungsbeispiels erläutert. Es zeigen:
- Figur 1: eine perspektivische Gesamtansicht eines erfindungsgemäßen Druckers ohne das Oberteil des Druckergehäuses,
- Figur 2: eine perspektivische Teilansicht einer Seitenwand des Druckerchassis mit dem Antrieb für die Transportwellen und die Steuerwelle,
- Figur 3: eine perspektivische Ansicht der Steuerwelle in einer ersten Winkelstellung,
- Figur 4: eine perspektivische Ansicht der Steuerwelle in einer zweiten Winkelstellung,
- Figur 5: eine perspektivische Darstellung der Steuerwelle, des Beleganschlages und der Andruckrollen in einer ersten Stellung dieser Elemente,
- Figur 6: einer der Figur 5 entsprechende Darstellung in einer zweiten Stellung der genannten Elemente,
- Figur 7: eine perspektivische Darstellung der Steuerwelle und des Ausrichtmechanismus in einer aktivierten Stellung des letzteren,
- Figur 8: eine der Figur 7 entsprechende Darstellung des Ausrichtmechanismus in seiner deaktivierten Stellung,
- Figur 9: eine perspektivische Ansicht des Druckbalkens und des Folienträgers,
- Figur 10: eine schematische Seitenansicht einer Magnetstreifenleseanordnung sowie einer Leseanordnung zum Lesen von mit magnetischer Tinte auf dem Druckträger erzeugten Zeichen in einer ersten Stellung dieser Elemente,
- Figur 11: eine der Figur 10 entsprechende Darstellung mit den Elementen in einer zweiten Stellung und
- Figur 12: ein Zeitdiagramm der Funktionsabläufe der Einheiten des Druckers in Abhängigkeit von Drehwinkel und Drehrichtung der Steuerwelle.

Der in Figur 1 dargestellte Drucker dient zum Drucken von Einzeldruckträgern wie Belegen, Sparbüchern und dergleichen. Er umfaßt ein allgemein mit 10 bezeichnetes Chassis mit einem Boden 12, einem äußeren Rahmen 14 mit Rahmenwänden 16 und einem inneren Rahmen 18 mit Seitenwänden 20.

Zwischen den Seitenwänden 16 des äußeren Rahmens 14 erstreckt sich eine Führungsstange 22, auf der ein einen Nadeldruckkopf 24 tragender Wagen 26 hin- und herverschiebbar geführt ist. Der Wagen wird über einen Zahnriemen 28 angetrieben.

Der Nadeldruckkopf 24 ist so angeordnet, daß seine Nadeln im wesentlichen vertikal verstellt werden und die Nadelspitzen nach unten gerichtet sind. Dem Druckkopf 24 ist als Druckwiderlager ein Druckbalken 30 zugeordnet, der sich zwischen den beiden Seitenwänden 20 des inneren Rahmens 18 parallel zur Führungsstange 22 erstreckt. Die Ausbildung und Anordnung des Druckbalkens 30 wird weiter unten noch näher erläutert.

Die Druckträger werden zwischen einer unteren Abdeckung 32, die in Figur 1 teilweise entfernt wurde, und einer nicht dargestellten, an einer Gehäusehaube ausgebildeten oberen Abdeckung bewegt. Die Bewegung erfolgt mit Hilfe einer Transporteinrichtung, die in Figur 2 besser zu erkennen ist. sie umfaßt zwei zur Führungsstange 22 parallel gerichtete Transportwellen 34, 36, die in der durch den Doppelpfeil A in Figur 1 angegebenen Transportrichtung des Druckträgers einen Abstand voneinander haben und jeweils axial beabstandete Transportrollen 38 tragen. Die Transportwellen 34 und 36 sind in den Seitenwänden 20 des inneren Rahmens 18 drehbar gelagert und tragen an ihrem einen über die Seitenwand 20 herausragenden Ende jeweils eine Antriebsrolle 40 bzw. 42. An der Seitenwand 20 des inneren Rahmens ist ferner ein Antriebsmotor 44 angeflanscht, dessen Welle 46 ein Antriebsritzel 48 trägt. Dieses treibt über einen Antriebsriemen 50, der über die Antriebsrollen 42 und 40 sowie eine Spannrolle 52 geführt ist, die Transportwellen 34 und 36.

Den Transportrollen 38 sind ferner jeweils Andruckrollen 54 zugeordnet, die oberhalb der Transportrollen 38 jeweils paarweise an einem Träger 56 gelagert sind. Die der hinteren Transportwelle 36 zugeordneten hinteren Andruckrollen 54 sind mit ihrem jeweiligen Träger 56 an einer Querstrebe 58 höhenverstellbar gelagert. Die Träger 56 der vorderen Andruckrollen 54 sind an der nicht dargestellten oberen Abdeckung höhenverstellbar gelagert, so daß sie von den Transportrollen 38 abgehoben bzw. auf diese abgesetzt werden können, wie dies im weiteren noch näher erläutert wird.

In den Seitenwänden 20 des inneren Rahmens 18 ist ferner eine parallel zu den Transportwellen 34 und 36 gerichtete Steuerwelle 60 gelagert, die an ihrem einen Ende ein Zahnrad 62 trägt (Figuren 2 und 3), über das sie durch einen Zahnriemen 64 antreibbar ist, der ferner über ein Antriebsritzel 66 eines Motors 68 verläuft. Die Steuerwelle 60 trägt, wie Figur 3 zeigt, eine Vielzahl von Nokken zum Steuern mechanischer Funktionen in dem Drucker, wie dies im weiteren noch im einzelnen ausgeführt wird.

Figur 9 zeigt den Druckbalken 30 in größerem Detail. Er besteht aus einem flachem linealförmigem Träger 70, der beispielsweise aus einem Blech ausgestanzt ist, und einer Kopfschiene 72, die aus Kunststoff besteht und entlang einem Längsrand des Trägers 70 mit diesem verbunden ist. Die Kopfschiene hat eine ebene Oberseite 74, die als Auflage für den Druckträger dient, und an beiden Längsseiten nach unten abfallende Führungsnasen 76, die sicherstellen sollen, daß der Druckträger bei seinem Transport in dem Drucker auf die Oberfläche 74 des Druckbalkens 30 geleitet wird.

Der Druckbalken 30 ist zwischen den Seitenwänden 20 des inneren Rahmens 18 höhenverstellbar gelagert und durch jeweils eine Schraubendruckfeder 78 an seinen Längsenden in eine obere Stellung vorgespannt. Die Schraubendruckfeder 78 stützt sich dabei auf einem rahmenfesten Zapfenelement 80 ab, das an der Außenseite der jeweiligen Seitenwand 20 befestigt ist (Figur 1). Dem Druckbalken 30 ist an jedem seiner Längsenden ein Stellhebel 82 zugeordnet, der um eine Schwenkachse 84 an der jeweiligen Seitenwand 20 schwenkbar gelagert ist. Der Stellhebel 82 hat einen gabelförmigen Hebelarm 86, der zwischen den Gabelschenkeln einen von dem Träger 70 des Druckbalkens 30 abstehenden Lappen 88 hält. Ein zu dem Gabelarm 86 annähernd rechtwinklig abstehender zweiter Hebelarm 90 liegt mit seinem freien Ende 92 jeweils an zwei Nockenscheiben 94 an, die nahe den Längsenden der Steuerwelle vorgesehen sind (Figur 3). Mit Hilfe des Stellhebels 82 kann der Druckbalken 30 entgegen der Vorspannung der Schraubendruckfeder 78 über die Nockenscheiben 94 auf der Steuerwelle 60 nach unten verstellt werden.

Parallel zum Druckbalken 30 ist eine Andruckvorrichtung 96 vorgesehen, die dazu dient, den jeweiligen Druckträger gegen die Oberfläche 74 des Druckbalkens 30 zu drücken und damit einen vorgegebenen Abstand zwischen der Druckträgeroberfläche und dem Druckkopf 24 sicherzustellen. Die Andruckvorrichtung umfaßt einen Folienträger 98 und einen an diesem befestigten Folienstreifen 100 (Figur 9). Der Folienträger 98 ist mit Hilfe von Klammern 102 an einer Stange an der nicht dargestellten oberen Abdeckung einclipsbar, so daß er um die Achse 104 dieser Stange verschwenkbar ist. Der Folienträger 98 hat an seinem jeweiligen Längsende einen Hebel 106, an dem eine Schraubendruckfeder 108 angreift, die sich mit ihrem anderen Ende an einem rahmenfesten Teil abstützt und den Folienträger 98 in Figur 9 im Gegenuhrzeigersinn gegen die Oberseite 74 des Druckbalkens 30 vorspannt. Der Folienträger 98 hat ferner an jedem seiner Längsenden einen nach unten abstehenden Fortsatz 110, an dem ein erster Hebelarm 112 eines allgemein mit 114 bezeichneten Stellhebels anliegt. Dieser Stellhebel 114 ist um eine Achse 116 an der jeweiligen Seitenwand 20 des Rahmens 18 drehbar gelagert und hat einen zweiten Hebelarm 118, der zur Anlage an einer Nockenscheibe 120 der Steuerwelle 60 bestimmt ist. Damit kann die Andruckvorrichtung 96 bei einer Drehung der Steuerwelle 60 entgegen der Vorspannung der Federn 108 in Figur 9 im Uhrzeigersinn gedreht und damit von dem Druckbalken 30 abgehoben werden.

Die Figuren 5 und 6 zeigen einen allgemein mit 122 bezeichneten Beleganschlag sowie die vorderen Andruckrollen in zwei verschiedenen Stellungen. Der Beleganschlag umfaßt einen langgestreckten Träger 124, der die Steuerwelle 60 übergreift und an seiner Oberkante eine Reihe von Anschlagelementen 126, 128 trägt. Befindet sich der Beleganschlag 122 in seiner ih der Figur 5 dargestellten unteren Stellung, kann ein Beleg in den Drucker auf den Druckbalken 30 aufgeschoben werden. In dieser Stellung sind die Rollenträger 56 abgesenkt, so daß die Andruckrollen 54 auf den Transportrollen 38 aufliegen. Befindet sich der Beleganschlag 122 in der in der Figur 6 dargestellten oberen Stellung, so versperren die Anschlagelemente 126 und 128 dem Druckträger den Weg und verhindern, daß dieser auf den Druckbalken 30 aufgeschoben werden kann. In dieser Stellung stoßen die in den Figuren 5 und 6 erkennbaren längeren Anschlagelemente 128 jeweils gegen Fortsätze 130 an den Rollenträgern 56 und heben diese an, so daß die Andruckrollen 54 keinen Kontakt mehr mit den Transportrollen 38 haben. Die Verstellung des Beleganschlages 122 erfolgt durch Nockenscheiben 132, auf denen der Träger 124 des Beleganschlages 122 aufliegt.

Der Drucker umfaßt ferner eine allgemein mit 133 bezeichnete Ausrichtvorrichtung, um den Druckträger an dem Beleganschlag auszurichten. Diese Ausrichtvorrichtung 133 ist in den Figuren 7 und 8 dargestellt. Sie umfaßt eine in Lagerböcken 134 auf dem Chassisboden 12 gelagerte Achse 136, auf der eine erste Kupplungshülse 138 drehbar gelagert ist, die über einen Antriebsriemen 140 von der vorderen Transportwelle 34 her antreibbar ist (Figur 1). Auf der Achse 136 ist ferner eine zweite Kupplungshülse 142 drehbar und axial verschiebbar gelagert, die mit der ersten Kupplungshülse 138 über Kupplungsklauen 144 mit entsprechenden Kupplungsklauen 146 an der ersten Kupplungshülse 138 in Drehmoment übertragenden Eingriff treten kann. An der zweiten Kupplungshülse 142 sind annähernd dreieckige Ausrichtrollen 148 befestigt, die durch Öffnungen, die in der unteren Abdeckung 32 ausgebildet sind, hindurchgreifen können, um mit einem auf der unteren Abdeckung 32 liegenden Druckträger in Eingriff zu treten. Ferner trägt die zweite Kupplungshülse 142 an ihrem der ersten Kupplungshülse 138 abgewandten Ende ein Kegelzahnrad 150, das mit einem rechtwinklig zu ihm ausgerichteten Kegelzahnrad 152 zusammenwirkt, um eine weitere Ausrichtrolle 154 anzutreiben, deren Achse 155 senkrecht zur Achse 136 gerichtet ist. Die dreieckige Form der Rollen 148 und 154 bewirkt, daß der auf der unteren Abdeckung 32 liegende Druckträger stoßweise hochgehoben und einerseits in Richtung auf die Anschlagelemente 126, 128, andererseits aber durch die Rolle 154 in Richtung auf eine der Seitenwände 20 des Rahmens 18 transportiert wird. Dadurch wird der Druckträger relativ zum Beleganschlag 122 in eine definierte Ausgangsposition für einen Druckvorgang gebracht.

Die Ausrichtvorrichtung kann dadurch ein- und ausgeschaltet werden, daß der Kupplungseingriff zwischen den beiden Kupplungshülsen 138, 142 wahlweise gelöst oder geschlossen wird. Hierzu dient ein Kupplungshebel 156, der um eine zum Chassisboden 12 im wesentlichen senkrechte Achse 158 an dem Chassisboden in nicht dargestellter Weise drehbar gelagert ist. Ein erster Hebelarm 160 des Kupplungshebels 156 liegt mit seinem freien Ende an der zweiten Kupplungshülse 142 an und ist durch eine Schraubenfeder 162 im Sinne eines Ausrückens des Kupplungseingriffes zwischen den beiden Kupplungshülsen 138, 142 vorgespannt. Gleichzeitig wird dadurch ein zweiter Hebelarm 164 des Kupplungshebels 156 gegen eine Axialnockenscheibe 166 auf der Steuerwelle 60 gespannt. Wird durch eine Drehung der Steuerwelle 60 der Kupplungshebel 156 aus der in der Figur 7 dargestellten Stellung im Gegenuhrzeigersinn in die in der Figur 8 dargestellte Stellung verschwenkt, so wird dadurch der Kupplungseingriff zwischen den beiden Kupplungshülsen 138 und 142 gelöst und damit der Antrieb der Ausrichtrollen 148, 154 unterbrochen.

Druckträger wie Sparbücher oder dergleichen tragen in der Regel einen Magnetstreifen, auf dem bestimmte Angaben über den Inhaber des Sparbuches, Kontonummer, Kontostand und dergleichen gespeichert sind. Zum Lesen und Beschriften dieses Magnetstreifens dient eine allgemein mit 168 bezeichnete Schreib-Lese-Vorrichtung, die unter der unteren Abdeckung 32 derart angeordnet ist, daß der Magnetspalt des Magnetkopfes in der Oberfläche der unteren Abdeckung 32 liegt und quer zur Einschubrichtung des Druckträgers in dem Drucker verschiebbar ist. Eine solche Schreib-Lese-Vorrichtung ist an sich bekannt und braucht daher nicht näher erläutert zu werden. Der Schreib-Lese-Vorrichtung 168 ist eine Andruckvorrichtung 170 zugeordnet, um den Druckträger gegen den Magnetkopf der Schreib-Lese-Vorrichtung 168 anzudrücken. Die Schreib-Lese-Vorrichtung 168 und die ihr zugeordnete Andruckvorrichtung 170 sind in den Figuren 10 und 11 dargestellt.

Die Andruckvorrichtung 170 ist in nicht näher dargestellter Weise an der oberen Abdeckung des Druckers angeordnet und durch Druckfedern 172 (Figur 1) in Richtung auf die untere Abdeckung 32 vorgespannt. Figur 11 zeigt die Andruckvorrichtung 170 in ihrer oberen Stellung. In dieser Stellung wird sie durch einen Stellhebel 174 gehalten, der an der einen Seitenwand 20 des Rahmens 18 mit Hilfe von Zapfen 176, welche in Langlöcher 178 des Stellhebels 174 eingreifen, in Richtung des Doppelpfeiles B in Figur 11 verschiebbar geführt ist. Der Stellhebel 174 wird durch eine Druckfeder 180, die sich einerseits an dem Stellhebel 174 und andererseits an einem rahmenfesten Teil abstützt, in Figur 11 schräg nach oben vorgespannt, wobei er mit seinem Kopfende 182 an einen Schwenkhebel 184 der Andruckvorrichtung 170 anstößt und diese in ihrer angehobenen Stellung hält.

An seinem dem Kopfende 182 abgewandten unteren Ende 186 hat der Stellhebel 174 einen Zapfen 188, an dem ein mit der Steuerwelle 60 drehfest verbundener Mitnehmerhebel 190 angreifen kann, der gemäß Figur 10 bei einer Drehung der Steuerwelle 60 im Gegenuhrzeigersinn gegen den Zapfen 188 stößt und dabei den Stellhebel 174 entgegen der Spannung der Feder 180 schräg nach unten zieht. Dadurch wird auch die Andruckvorrichtung 170 abgesenkt, so daß sie einen auf der unteren Abdeckung 32 liegenden Druckträger gegen die Schreib-Lese-Vorrichtung 168 andrücken kann.

Die Figuren 10 und 11 zeigen ferner eine allgemein mit 192 bezeichnete Lesevorrichtung zum Lesen von mit magnetisierbarer Tinte geschriebenen Zeichen auf einem Druckträger. Die Lesevorrichtung 192 umfaßt in an sich bekannter Weise einen Magnetisierungskopf 194 und einen Lesekopf 196. Der Magnetisierungskopf 194 hat die Aufgabe, die mit magnetisierbarer Tinte aufgedruckten Zeichen auf dem Druckträger zu magnetisieren, so daß sie von dem Lesekopf 196 gelesen werden können. Diesem Lesekopf 196 ist wiederum eine Andruckvorrichtung 198 zugeordnet, um den Druckträger gegen den Lesekopf 196 anzudrücken, wenn die Zeichen gelesen werden sollen. Diese Andruckvorrichtung 198 hat eine Schwinge 200, die um eine Achse 202 an dem äußeren Rahmen 14 in nicht dargestellter Weise schwenkbar gelagert ist und eine Andruckrolle 204 trägt. Die Schwinge 200 ist durch eine Schraubendruckfeder 206, die sich einerseits an einem nicht dargestellten rahmenfesten Abschnitt und andererseits an einem der Andruckrolle 204 abgewandten Ende der Schwinge 200 abstützt, in ihre in der Figur 10 dargestellte Stellung vorspannt, in der die Andruckrolle 204 von dem Lesekopf 196 abgehoben ist.

Zum Verstellen der Schwinge 200 in ihre in der Figur 11 dargestellte Andruckstellung dient ein Andruckhebel 208, der um eine Achse 210 schwenkbar gelagert ist und mit seinem einen Hebelarm 212 auf die Schwinge 200 drückt, während sein anderer Hebelarm 214 über ein Gelenk 216 mit dem einen Ende eines Stellhebels 218 verbunden ist. Dieser ist an der Außenseite der Seitenwand 20 des Rahmens 18 in Richtung des Doppelpfeiles C in Figur 11 translatorisch verschiebbar gelagert. Sein dem Gelenk 216 abgewandtes Ende liegt an einer Nockenscheibe 220 der Steuerwelle 60 an, mit deren Hilfe die Schwinge 200 über das Gestänge 218, 208 zwischen den in den Figuren 10 und 11 dargestellten Stellungen verschwenkbar ist.

Wie die vorstehende Beschreibung zeigt, können die mit den Transportrollen 38 zusammenwirkenden Andruckrollen 54, der Beleganschlag 122, der Druckbalken 30, der Folienträger 98 mit den Folienstreifen 100, die Kupplungshülse 142 der Ausrichtvorrichtung, die Andruckvorrichtung 170 für die Magnetstreifenlese- und Schreibvorrichtung 168 und die Andruckvorrichtung 198 für die Leseeinrichtung 192 alle mittels der Steuerwelle 60 verstellt werden. Wesentlich ist dabei, daß die Nocken auf der Steuerwelle 60 so angeordnet sind, daß sich die Funktionen der vorstehend beschriebenen Teile des Druckers nicht gegenseitig behindern.

Figur 12 zeigt die Funktionsabläufe der vorstehend beschriebenen Einrichtungen in Abhängigkeit vom Drehwinkel und von der Drehrichtung der Steuerwelle 60.

Die Steuerwelle 60 ist um eine Normierungsstellung, welcher der Winkel 0 zugeordnet ist, in der einen Drehrichtung bis -73° und in der anderen Drehrichtung bis +266° schwenkbar. Diese Grenzen des Schwenkbereiches der Steuerwelle 60 werden durch eine Schaltfahne 222 an der Steuerwelle 60 (Figuren 3 und 4) definiert, die in eine nicht dargestellte Gabellichtschranke eingreift.

Die erste Zeile der Figur 12 zeigt den Schaltbereich der Gabellichtschranke. Der schraffierte Bereich links der Nullinie gibt den Bereich an, in dem die Gabellichtschranke das Signal "hell" gibt, d.h. in dem sie durch die Schaltfahne 222 nicht unterbrochen wird. Der rechts der Nullinie liegende Bereich gibt den Winkelbereich der Steuerwelle 60 an, in dem die Schaltfahne 222 den Strahl in der Gabellichtschranke unterbricht, so daß diese das Signal "dunkel" gibt.

Die zweite Zeile der Figur 12 betrifft die Funktion des Beleganschlages 122. Zwischen -73° und -65° befindet sich der Beleganschlag in seiner oberen Stellung (schraffierter Bereich). In dieser Stellung sperrt der Beleganschlag das Einschieben eines Druckträgers über den Druckbalken 30. Zwischen -65° und +52° wird der Beleganschlag kontinuierlich abgesenkt. Ist der Beleganschlag vollständig abgesenkt, kann der Druckträger beliebig in dem Drucker bewegt werden.

Die dritte Zeile betrifft die mit den Transportrollen 38 zusammenwirkenden Andruckrollen 54. Zwischen -73° und -65° nehmen die Andruckrollen ihre obere Stellung ein (schraffierter Bereich). Zwischen -65° und 0° werden die Andruckrollen zusammen mit dem Beleganschlag abgesenkt, bis sie auf den Transportrollen 38 aufliegen. Zwischen 0° und 266° kann ein Druckträger von den Transportrollen 38 erfaßt und transportiert werden.

Die vierte Zeile der Figur 12 betrifft die Ausrichtvorrichtung. In dem schraffierten Bereich ist die Ausrichtvorrichtung eingeschaltet, d.h. die Ausrichtrollen 148 und 154 werden gedreht, um den Druckträger an dem Beleganschlag 122 auszurichten. Die Zeilen 2, 3 und 4 betreffen somit Maßnahmen, die zur Vorbereitung eines Druckes dienen.

Die Zeile 5 zeigt die Bereiche, in denen der Druckbalken angehoben und abgesenkt wird (schraffierter Bereich von - 73° bis +155°) bzw. in denen der Druckbalken vollständig abgesenkt ist (+155° bis 266°). Zu diesem Bereich korrespondiert die sechste Zeile, welche die Stellungen der Andruckfolie wiedergibt. So lange sich der Druckbalken 30 in seiner oberen Stellung befindet, in der auch ein Druck erfolgen kann, befindet sich die Andruckfolie in ihrer unteren Stellung, in der sie den Druckträger gegen den Druckbalken 30 andrückt. Dieser Bereich erstreckt sich von -73° bis +155°. Bei vollständig abgesenktem Druckbalken 30 wird die Andruckfolie 100 dagegen angehoben (schraffierter Bereich von +155° bis 266°). Bei abgesenktem Druckbalken 30 und angehobener Andruckfolie 100 können Druckträger zwischen dem Druckbalken und der Andruckfolie hindurchbewegt werden.

Die siebte Zeile gibt die Stellung der der Lesevorrichtung 192 zugeordneten Andruckvorrichtung 198 wieder. Der schraffierte Bereich von -73° bis +210° entspricht der angehobenen Stellung bzw. dem Übergang der Andruckvorrichtung 198 in ihre Andruckstellung. Der nicht schraffierte Bereich von 210° bis 266° entspricht der Andruckstellung der Andruckvorrichtung 198 in der die magnetisierten Zeichen auf dem Druckträger gelesen werden können.

Die achte Zeile betrifft die Stellung der Andruckvorrichtung 170 der Magnetstreifenschreib/Leseeinrichtung. In dem schraffierten Bereich von -73° bis +262° befindet sich die Andruckvorrichtung 170 in ihrem angehobenen Zustand bzw. geht in den abgesenkten Zustand über. Nur in dem knappen Bereich zwischen 262° und 266° der Steuerwelle 60 liegt die Andruckvorrichtung 170 auf dem Magnetkopf der Schreib-Lese-Vorrichtung 168 auf.

Wird ein Druckträger in den Drucker eingeführt, so befindet sich zunächst der Beleganschlag 122 in seiner oberen Stellung. Der Druckträger wird mit Hilfe der Ausrichtvorrichtung 133 an dem Beleganschlag 122 ausgerichtet. Dann wird die Steuerwelle 60 so weit gedreht, daß der Beleganschlag 122 abgesenkt wird, die Ausrichtvorrichtung 133 ausgeschaltet wird und die Andruckrollen 54 mit den Transportrollen 38 in Eingriff treten können.

Um den Druckträger zwischen den Druckbalken 30 und die Andruckfolie 100 einzuführen, muß zunächst der Druckbalken 30 abgesenkt und die Andruckfolie 100 angehoben werden. Das bedeutet, daß die Steuerwelle 60 zunächst bis 205° weitergedreht werden muß. In dieser Stellung des Druckbalkens 30 und der Andruckfolie 100 kann der Druckträger frei innerhalb des Druckers bewegt werden, so daß er auch in eine für die Lesevorrichtung 192 oder die Schreib-Lese-Vorrichtung 168 geeignete Position gebracht werden kann. Die Andruckvorrichtungen 198 bzw. 170, die diesen Leseeinrichtungen entsprechen, können betätigt werden, ohne daß dazu zunächst der Druckbalken 30 verstellt werden müßte oder der Transport des Druckträgers in dem Drucker behindert würde.

Zum Druck muß dann der Druckträger zunächst in eine für den Druck geeignete Stellung zwischen dem Druckbalken 30 und dem Druckkopf 24 gebracht werden. Anschließend wird durch eine Drehung der Steuerwelle 60 in die 90°-Stellung der Druckbalken 30 angehoben und die Andruckfolie 100 abgesenkt, worauf dann ein Druck erfolgen kann.

### Bezugszeichenliste

- 10: Chassis
- 12: Boden
- 14: äußerer Rahmen
- 16: Rahmenwand
- 18: innerer Rahmen
- 20: Seitenwand
- 22: Führungsstange
- 24: Nadeldruckkopf
- 26: Wagen
- 28: Zahnriemen
- 30: Druckbalken
- 32: untere Abdeckung
- 34: Transportwelle
- 36: Transportwelle
- 38: Transportrollen
- 40: Antriebsrolle
- 42: Antriebsrolle
- 44: Antriebsmotor
- 46: Welle
- 48: Antriebsritzel
- 50: Antriebsriemen
- 52: Spannrolle
- 54: Andruckrolle
- 56: Träger
- 58: Querstrebe
- 60: Steuerwelle
- 62: Zahnrad
- 64: Zahnriemen
- 66: Antriebsritzel
- 68: Motor
- 70: Träger
- 72: Kopfschiene
- 74: Oberseite
- 76: Führungsnase
- 78: Schraubendruckfeder
- 80: Zapfenelement
- 82: Stellhebel
- 84: Schwenkachse
- 86: Hebelarm (Gabelarm)
- 88: Lappen
- 90: Hebelarm
- 92: freies Ende
- 94: Nockenscheiben
- 96: Andruckvorrichtung
- 98: Folienträger
- 100: Folienstreifen
- 102: Klammer
- 104: Achse
- 106: Hebel
- 108: Schraubendruckfeder
- 110: Fortsatz
- 112: erster Hebelarm
- 114: Stellhebel
- 116: Achse
- 118: zweiter Hebelarm
- 120: Nockenscheibe
- 122: Beleganschlag
- 124: Träger
- 126: Anschlagelemente
- 128: Anschlagelemente
- 130: Fortsatz
- 132: Nockenscheibe
- 133: Ausrichtvorrichtung
- 134: Lagerbock
- 136: Achse
- 138: erste Kupplungshülse
- 140: Antriebsriemen
- 142: zweite Kupplungshülse
- 144: Kupplungsklauen
- 146: Kupplungsklauen
- 148: Ausrichtrolle
- 150: Kegelzahnrad
- 152: Kegelzahnrad
- 154: Ausrichtrolle
- 155: Achse
- 156: Kupplungshebel
- 158: Achse
- 160: erster Hebelarm
- 162: Schraubenfeder
- 164: zweiter Hebelarm
- 166: Axialnockenscheibe
- 168: Schreib/Lesevorrichtung
- 170: Andruckvorrichtung
- 172: Druckfeder
- 174: Stellhebel
- 176: Zapfen
- 178: Langloch
- 180: Druckfeder
- 182: Kopfende
- 184: Schwenkhebel
- 186: unteres Ende
- 188: Zapfen
- 190: Mitnehmerhebel
- 192: Lesevorrichtung
- 194: Magnetisierungskopf
- 196: Lesekopf
- 198: Andruckvorrichtung
- 200: Schwinge
- 202: Achse
- 204: Andruckrolle
- 206: Schraubendruckfeder
- 208: Andruckhebel
- 210: Achse
- 212: Hebelarm
- 214: Hebelarm
- 216: Gelenk
- 218: Stellhebel
- 220: Nockenscheibe
- 222: Schaltfahne

## Patentansprüche

1. Drucker zum Bedrucken von Einzeldruckträgern wie Belegen, Sparbüchern und dergleichen mit einem Druckerrahmen (18), einer Transportvorrichtung (38, 54) für den Druckträger, einem Druckkopf (24), der an einer rahmenfesten Druckkopfführung (22) quer zur Transportrichtung des Druckträgers verstellbar geführt ist, einem Druckkopfantrieb, einem dem Druckkopf (24) zugeordneten Druckbalken (30), einem Druckträgeranschlag (122), der zwischen einer Sperrstellung, in der er in den Transportweg des Druckträgers ragt, und einer Freigabestellung verstellbar ist, Mitteln (133) zum Ausrichten des Druckträgers relativ zum Druckerrahmen und einer Druckersteuerung, wobei in dem Drukkerrahmen (18) eine Steuerwelle (60) drehbar gelagert ist, die durch einen von der Druckersteuerung ansteuerbaren Motor (68) antreibbar ist und eine Mehrzahl von Steuernocken trägt, von denen jeweils mindestens einer die Aktivierung der Transportvorrichtung (38, 54), die Aktivierung der Ausrichtmittel (133) und die Verstellung des Druckträgeranschlages (122) steuert, **dadurch gekennzeichnet, daß** die Steuerkurven der Steuernocken so ausgebildet sind, daß - bezogen auf eine den Aktivierungsbereich und den Deaktivierungsbereich der Transportvorrichtung (38, 54) trennenden Normierungsstellung der Steuerwelle (60) - der Aktivierungsbereich der Ausrichtmittel (133) und die Sperrstellung des Druckträgeranschlages (122) im wesentlichen im Deaktivierungsbereich der Transportvorrichtung (38, 54) liegen.

2. Drucker nach Anspruch 1, **dadurch gekennzeichnet, daß** die Transportvorrichtung mindestens eine Transportrollen (38) tragende antreibbare Transportwelle (34, 36) und den Transportrollen (38) zugeordnete Andruckrollen (54) umfaßt, die zwischen einer den Transportrollen (38) nahen Andruck- oder Aktivierungsstellung unter einer den Transportrollen (38) fernen Ruheoder Deaktivierungsstellung verstellbar sind.

3. Drucker nach Anspruch 1 oder 2, **dadurch gekennzeichnet, daß** der Druckbalken (30) durch einen Steuernokken (94) auf der Steuerwelle (60) relativ zum Druckkopf (24) zwischen einer diesem nahen Druckstellung und einer dem Druckkopf (24) fernen Ruhestellung verstellbar ist und daß die Steuerkurve des Druckbalkensteuernockens (94) so ausgebildet ist, daß die Ruhestellung des Druckbalkens (30) in dem Aktivierungsbereich der Transportvorrichtung (38, 54) liegt.

4. Drucker nach Anspruch 3, **dadurch gekennzeichnet, daß** sich der der Druckstellung des Druckbalkens (30) entsprechende Winkelbereich der Steuerkurve des Druckbalkensteuernockens (94) über den Deaktivierungsbereich und einen angrenzenden Teil des Aktivierungsbereiches der Transportvorrichtung (38, 54) erstreckt.

5. Drucker nach Anspruch 3 oder 4, **dadurch gekennzeichnet, daß** parallel zum Druckbalken ein Andruckfolienstreifen (100) an einem Folienträger (98) angeordnet ist, der zwischen einer dem Druckbalken (30) nahen und einer dem Druckbalken (30) fernen Stellung verstellbar ist, und daß die Verstellung des Folienträgers (98) durch einen Folienträgersteuernocken (120) auf der Steuerwelle (60) steuerbar ist, dessen Steuerkurve so ausgebildet ist, daß sich die Druckstellung des Druckbalkens (30) und die dem Druckbalken (30) nahe Stellung des Folienträgers (98) einerseits sowie die Ruhestellung des Druckbalkens (30) und die dem Druckbalken (30) ferne Stellung des Folienträgers (98) andererseits entsprechen.

6. Drucker nach einem der Ansprüche 3 bis 5, **dadurch gekennzeichnet, daß** er eine Lesevorrichtung (192) zum Lesen von mit magnetischer Tinte auf dem Druckträger erzeugten Zeichen hat und daß die Lesevorrichtung (192) mindestens einen Magnetkopf (196) und eine erste Druckträgerandruckvorrichtung (198) hat, die durch einen Steuernocken (220) auf der Steuerwelle (60) aktivierbar ist, wobei die Steuerkurve dieses Steuernockens (220) so ausgebildet ist, daß der Aktivierungsbereich der ersten Druckträgerandruckvorrichtung (198) in dem der Ruhestellung des Druckbalkens (30) entsprechenden Bereich liegt.

7. Drucker nach einem der Ansprüche 3 bis 6, **dadurch gekennzeichnet, daß** er eine Schreib-/Lesevorrichtung (168) zum Lesen und Beschriften eines Magnetstreifens auf einem Druckträger hat und daß die Schreib-/Lesevorrichtung (168) eine Magnetkopfanordnung und eine zweite Druckträgerandruckvorrichtung (170) hat, die durch einen Steuernocken (190) auf der Steuerwelle (60) aktivierbar ist, wobei die Steuerkurve dieses Steuernockens (190) so ausgebildet ist, daß der Aktivierungsbereich der zweiten Druckträgerandruckvorrichtung (170) innerhalb des Aktivierungsbereiches der ersten Druckträgerandruckvorrichtung (198) liegt.

8. Drucker nach einem der Ansprüche 1 bis 7, **dadurch gekennzeichnet, daß** die Steuerwelle (60) eine Schaltfahne (222) trägt, der eine Anfangs- und eine Endstellung der Steuerwelle (60) festlegt, zwischen denen die Steuerwelle (60) hin- und herdrehbar ist.

## Claims

1. Printer for printing on individual printing media such as receipts, savings books and the like, having a printer frame (18), a transport device (38, 54) for the printing medium, a printing head (24), which is adjustably guided transversely with respect to the transport direction of the printing medium on a printing-head guide (22), a printing-head drive, a printing bar (30) assigned to the printing head (24), a printing medium stop (122) which can be adjusted between a blocking position, in which it projects into the transport path of the printing medium, and a release position, means (133) for aligning the printing medium relative to the printer frame, and a printing control system, wherein a control shaft (60) is rotatably mounted in the printer frame (18), can be driven by a motor (68) that can be activated by the printer control system, and bears a plurality of control cams, of which in each case at least one controls the activation of the transport device (38, 54), the activation of the alignment means (133) and the adjustment of the printing medium stop (122), **characterized in that** the control curves of the control cams are designed such that - as referred to a normalization position of the control shaft (60), which position separates the activation zone and the deactivation zone of the transport device (38, 54) - the activation zone of the alignment means (133) and the blocking position of the printing-medium stop (122) are located substantially in the deactivation zone of the transport device (38, 54).

2. Printer according to Claim 1, **characterized in that** the transport device comprises at least one transport shaft (34, 36) capable of being driven and bearing transport rollers (38) and pressure rollers (54) which are associated with the transport rollers (38) and can be adjusted between a pressure or activation position close to one of the transport rollers (38) and a rest or deactivation position away from the transport rollers (38).

3. Printer according to Claim 1 or 2, **characterized in that** the printing bar (30) can be adjusted in relation to the printing head (24), by a control cam (94) on the control shaft (60), between a printing position close to said printing head (24) and a rest position away from the latter, and **in that** the control curve of the printing bar control cam (94) is designed such that the rest position of the printing bar (30) is located in the activation zone of the transport device (38, 54).

4. Printer according to Claim 3, **characterized in that** that angular range of the control curve of the printing-bar control cam (94) which corresponds to the printing position of the printing bar (30) extends over the deactivation zone and an adjacent part of the activation zone of the transport device (38, 54).

5. Printer according to Claim 3 or 4, **characterized in that** parallel to the printing bar there is arranged a pressure-film strip (100) on a film carrier (98), which can be adjusted between a position close to the printing bar (30) and a position away from the printing bar (30), and **in that** the adjustment of the film carrier (98) can be controlled by a film carrier control cam (120) on the control shaft (60), whose control curve is designed such that there is correspondence between the printing position of the printing bar (30) and the position of the foil carrier (98) close to the printing bar (30), on the one hand, and the rest position of the printing bar (30) and the position of the foil carrier (98) away from the printing bar (30), on the other hand.

6. Printer according to one of Claims 3 to 5, **characterized in that** it has a reading device (192) for reading characters printed with magnetic ink on the printing medium, and **in that** the reading device (192) has at least one magnetic head (196) and a first printing-medium pressure device (198), which can be activated by a control cam (220) on the control shaft (60), the control curve of this control cam (220) being designed such that the activation zone of the first printing-medium pressure device (198) is located in the zone corresponding to the rest position of the printing bar (30).

7. Printer according to one of Claims 3 to 6, **characterized in that** it has a reading/writing device (168) for reading and writing on a magnetic strip on a printing medium, and **in that** the reading/writing device (168) has a magnetic head arrangement and a second printing-medium pressure device (170), which can be activated by a control cam (190) on the control shaft (60), the control curve of this control cam (190) being designed such that the activation zone of the second printing-medium pressure device (170) is located within the activation zone of the first printing-medium pressure device (198).

8. Printer according to one of Claims 1 to 7, **characterized in that** the control shaft (60) bears a switching flag (222) which defines a start position and an end position of the control shaft (60), between which the control shaft (60) can be rotated to and fro.

## Revendications

1. Imprimante pour imprimer des supports d'impression individuels comme des reçus, des livres d'épargne et analogues, comportant un châssis (18) d'imprimante, un dispositif (38, 54) de transport pour le support d'impression, une tête (24) d'impression, qui est guidée à déplacement transversalement à la direction de transport du support d'impression sur un guide (22) de tête d'impression solidaire du châssis, un entraînement de tête d'impression, une barre (30) d'impression associée à la tête (24) d'impression, une butée (122) pour le support d'impression, qui peut être déplacée entre une position de blocage, dans laquelle elle dépasse dans le chemin de transport du support d'impression, et une position de libération, des moyens (133) pour aligner le support d'impression par rapport au châssis d'imprimante, et une commande d'imprimante, un arbre (60) de commande étant monté à rotation dans le châssis (18) d'imprimante, arbre qui peut être entraîné par un moteur (68) pouvant être asservi par la commande d'imprimante et qui porte une pluralité de cames de commande, au moins une de ces cames commandant l'activation du dispositif (38, 54) de transport, au moins une autre l'activation des moyens (133) d'alignement et au moins une autre le déplacement de la butée (122) pour le support d'impression, **caractérisée en ce que** les pistes de came des cames de commande sont conçues de telle sorte que, par rapport à une position normalisée de l'arbre (60) de commande qui sépare la zone d'activation et la zone de désactivation du dispositif (38, 54) de transport, la zone d'activation des moyens (133) d'alignement et la position de blocage de la butée (122) pour le support d'impression se trouvent essentiellement dans la zone de désactivation du dispositif (38, 54) de transport.

2. Imprimante suivant la revendication 1, **caractérisée en ce que** le dispositif de transport comprend au moins un arbre (34, 36) de transport, qui peut être entraîné et qui porte des galets (38) de transport, et des galets (54) de pression, qui sont associés aux galets (38) de transport et qui peuvent être déplacés entre une position de pression ou d'activation proche des galets (38) de transport et une position de repos ou de désactivation éloignée des galets (38) de transport.

3. Imprimante suivant la revendication 1 ou 2, **caractérisée en ce que** la barre (30) d'impression peut être déplacée par rapport à la tête (24) d'impression, par une came (94) de commande sur l'arbre (60) de commande, entre une position d'impression proche de la tête (24) d'impression et une position de repos éloignée de la tête (24) d'impression, et **en ce que** la piste de came de la came (94) de commande de la barre d'impression est conçue de telle sorte que la position de repos de la barre (30) d'impression se trouvé dans la zone d'activation du dispositif (38, 54) de transport.

4. Imprimante suivant la revendication 3, **caractérisée en ce que** la zone angulaire de la piste de came de la came (94) de commande de la barre d'impression qui correspond à la position d'impression de la barre (30) d'impression s'étend sur la zone de désactivation et sur une partie limitrophe de la zone d'activation du dispositif (38, 54) de transport.

5. Imprimante suivant la revendication 3 ou 4, **caractérisée en ce que**, parallèlement à la barre d'impression, une bande (100) de lame de pression est disposée sur un porte-lame (98) qui peut être déplacé entre une position proche de la barre (30) d'impression et une position éloignée de la barre (30) d'impression, et **en ce que** le déplacement du porte-lame (98) peut être commandé par une came (120) de commande de porte-lame sur l'arbre (60) de commande, dont la piste de came est conçue de telle sorte que, d'une part, la position d'impression de la barre (30) d'impression et la position du porte-lame (98) proche de la barre (30) d'impression se correspondent, de même que, d'autre part, la position de repos de la barre (30) d'impression et la position du porte-lame (98) éloignée de la barre (30) d'impression.

6. Imprimante suivant l'une des revendications 3 à 5, **caractérisée en ce qu'**elle possède un dispositif (192) de lecture pour lire des caractères produits avec de l'encre magnétique sur le support d'impression, et **en ce que** le dispositif (192) de lecture possède au moins une tête (196) magnétique et un premier dispositif (198) de pression pour le support d'impression qui peut être activé par une came (220) de commande sur l'arbre (60) de commande, la piste de came de cette came (220) de commande étant conçue de telle sorte que la zone d'activation du premier dispositif (198) de pression pour le support d'impression se trouve dans la zone correspondant à la position de repos de la barre (30) d'impression.

7. Imprimante suivant l'une des revendications 3 à 6, **caractérisée en ce qu'**elle possède un dispositif (168) de lecture/écriture pour lire et écrire sur une bande magnétique sur un support d'impression, et **en ce que** le dispositif (168) de lecture/écriture possède un ensemble de tête magnétique et un deuxième dispositif (170) de pression pour le support d'impression qui peut être activé par une came (190) de commande sur l'arbre (60) de commande, la piste de came de cette came (190) de commande étant conçue de telle sorte que la zone d'activation du deuxième dispositif (170) de pression pour le support d'impression se trouve à l'intérieur de la zone d'activation du premier dispositif (198) de pression pour le support d'impression.

8. Imprimante suivant l'une des revendications 1 à 7, **caractérisée en ce que** l'arbre (60) de commande porte un talon (222) de commutation qui définit une position initiale et une position finale de l'arbre (60) de commande, entre lesquelles l'arbre (60) de commande est rotatif en va-et-vient.
